# EUROPÄISCHE PATENTSCHRIFT

(11) **EP 0 833 781 B1**
(45) Veröffentlichungstag und Bekanntmachung des Hinweises auf die Patenterteilung: **05.01.2000**
(21) Anmeldenummer: 96914039.1
(22) Anmeldetag: 04.06.1996
(51) Int. Cl.: B65D 41/48

(54) **VERSCHLUSSKAPPE AUS KUNSTSTOFF**
PLASTIC CLOSURE CAP
OPERCULE EN MATIERE PLASTIQUE

(30) Priorität: 15.06.1995 CH 176995
(43) Veröffentlichungstag der Anmeldung: 08.04.1998
(73) Patentinhaber: Crown Cork AG, 4153 Reinach (CH)
(72) Erfinder: BÖSL, Udo, D-79591 Eimeldingen (DE); KIRCHGESSNER, Michael, D-79588 Egringen (DE)
(74) Vertreter: Hepp, Dieter
(86) Internationale Anmeldenummer: CH9600211
(87) Internationale Veröffentlichungsnummer: WO9700210

(56) Entgegenhaltungen:
- WO-A-93/21080
- DE-A- 1 782 059
- FR-A- 1 604 276
- GB-A- 2 097 768
- US-A- 4 230 229
- US-A- 4 534 481

## Beschreibung

Die Erfindung betrifft eine Verschlusskappe aus Kunststoff gemäss Oberbegriff von Anspruch 1. Derartige Verschlusskappen werden vor allem zum Verschliessen von Behältern, insbesondere von Flaschen mit flüssigem Inhalt verwendet. Wenn die Verschlusskappe auf Behältern mit kohlesäurehaltigen Getränken verwendet wird, muss die Verschlusskappe unter Umständen auch unter erheblichem Gasdruck zuverlässig mit der Behältermündung verbunden bleiben. Deshalb sind an Behältermündung und auf der Innenseite der Verschlusskappe Rückhaltemittel vorgesehen, mit denen die Verschlusskappe mit der Behältermündung in Eingriff gelangt. Dadurch wird aber auch das beabsichtigte Entfernen der Verschlusskappe von Hand erschwert. Zur Lösung dieses Problems sind verschiedene Vorschläge bekannt.

Die CH-PS-529 022 beispielsweise zeigt eine Verschlusskappe aus Kunststoff, welche mit einem die Aussenwand der Kappe umgreifenden Bügel versehen ist, mittels welchem die Verschlusskappe unter Kraftaufwand von der Behältermündung abgezogen werden kann.

Die CH-PS-553 696 zeigt eine Verschlusskappe, die an ihrem Mantel mit einer Abdrücknase und mit Sollbruchstellen versehen ist. Die Verschlusskappe kann durch Drücken der Abdrücknase entfernt werden. Indem Druck auf die Abdrücknase ausgeübt wird, reissen die Sollbruchstellen und erlauben ein einfacheres Ueberwinden der Rückhalteelemente. Gerissene Sollbruchstellen zeigen ausserdem ein unbefugtes Oeffnen des Behälters an.

Die DE-A-1 782 059 zeigt eine Kunststoffverschlusskappe gemäß dem Oberbegriff des Anspruchs 1, die mit einem Abreissring und mit in den Kappenmantel integrierten Schwächungszonen versehen ist. Wenn zum Oeffnen des Verschlusses eine Kraft auf den Aufreissring angewendet wird, reissen die Schwächungszonen, wodurch das Oeffnen der Verschlusskappe vereinfacht wird. Das Rückhalteelement der Verschlusskappe weist zusätzlich Abschnitte von geringerer Dicke und allenfalls auch Durchbrüche auf, um der Kappe eine erhöhte Flexibilität zu verleihen.

Alle diese Verschlusskappen sind jedoch mit verschiedenen Nachteilen behaftet. Entweder ist zum Oeffnen der Kappe immer noch ein erheblicher Kraftaufwand nötig, oder der Verschluss ist so elastisch, dass er durch Innendruck leicht von der Behältermündung abgesprengt wird. Dies rührt einerseits daher, dass bei den Lösungsvorschlägen mit Abdrückelementen oder Abdrücknasen nur ein relativ kurzer Hebel erzeugt werden kann. Andererseits sind die Schwächungszonen auf den unteren Schürzenrand begrenzt, so dass ein Reissen dieser Schwächungszonen das Oeffnen des Verschlusses nicht erheblich erleichtert.

Aufgabe der Erfindung ist es deshalb, die Nachteile des Bekannten zu vermeiden und insbesondere also eine Verschlusskappe aus Kunststoff für CO₂-haltige Getränke zu schaffen, welche mit möglichst geringem Kraftaufwand von der Behältermündung entfernt werden kann. Ausserdem soll die Verschlusskappe auch das erstmalige Oeffnen des Behälters anzeigen.

Erfindungsgemäss wird diese Aufgabe in erster Linie gemäss dem kennzeichnenden Teil von Patentanspruch 1 gelöst.

Die Verschlusskappe weist einen Verschlussboden und einen mit diesem verbundenen, zylindrischen Mantel auf. Auf der Innenseite des zylindrischen Mantels ist ein Rückhaltewulst angebracht, der mit Rückhalteelementen im Bereich der Behältermündung in Eingriff gelangen kann. Zum Oeffnen der Verschlusskappe ist ein Abreissring vorgesehen, der an mindestens einer, vorzugsweise aber zwei Verbindungsstellen mit dem auf die Behälteröffnung aufsetzbaren Randbereich des Mantels verbunden ist. Der Abreissring verläuft konzentrisch zu dem Mantel um diesen herum und kann in sich selber geschlossen oder auch geöffnet sein. Zur Erleichterung des Oeffnungsvorgangs der Verschlusskappe ist der Mantel mit Sollreisslinien versehen. Diese Sollreisslinien verlaufen vertikal vom Randbereich des Mantels nach oben gegen den Verschlussboden hin und sind benachbart zu den Verbindungsstellen zwischen Abreissring und Mantel angeordnet.

Zum Oeffnen der Verschlusskappe wird der Abreissring nach oben gebogen und durch Zug mit einem Finger wird eine Kraft auf die Verbindungsstellen zwischen dem Abreissring und dem Mantel ausgeübt. Durch die Nähe zu den Sollreisslinien und durch das Verbinden im Randbereich des Mantels ist der Abreissring in optimaler Weise mit dem Mantel verbunden. Dadurch kann die zum Oeffnen auf die Verschlusskappe angewendete Kraft maximal ausgenützt werden. Die Oeffnungskraft wird durch den Abreissring direkt auf die Sollreisslinien gebracht, wodurch diese leicht aufreissbar ist. Der Verschluss kann dann mit geringem Kraftaufwand entfernt werden.

Eine zusätzliche Verminderung des zum Oeffnen benötigten Kraftaufwandes wird dadurch erreicht, dass die Sollreisslinien vom Randbereich des Mantels etwa vertikal bis über den am weitesten innen liegenden Punkt des Rückhaltewulstes hinaus geführt werden. Beim Aufreissen der Sollreisslinien wird dadurch ein Teil des Rückhaltewulstes aufgebrochen und ist nicht mehr in Eingriff mit den Rückhalteelementen der Behältermündung. Aufgerissene Sollbruchlinien zeigen ausserdem an, dass die Verschlusskappe bereits einmal entfernt worden ist und haben so die Funktion der Originalitätssicherung.

In einer besonders bevorzugten Ausführungsform ist der Abreissring an zwei Verbindungsstellen mit dem Mantel verbunden. Durch eine solche Konstruktion wird die Kraft, die vom Abreissring auf die Verschlusskappe wirkt, genau auf die Sollreisslinien gerichtet, die benachbart zu diesen beiden Verbindungsstellen angeordnet sind.

In einer weiteren bevorzugten Ausführungsform ist der Abreissring, abgesehen von den festen Verbindungsstellen, zusätzlich mit einem oder mehreren Sollbruchstegen mit dem Randbereich des Mantels verbunden. Dadurch wird der Abreissring in seiner Lage gehalten. Es wird vermieden, dass sich der Abreissring beispielsweise beim Transport verhakt und der Verschluss so irrtümlich geöffnet wird. Andererseits dienen solche Sollbruchstege aber auch als Originalitätssicherung. Zum Oeffnen der Verschlusskappe muss der Abreissring vom Mantel getrennt und nach oben gezogen werden.

Der Abreissring kann als nicht in sich geschlossener Ring ausgebildet sein, der sich auf einem Kreissektor von der einen zur anderen Verbindungsstelle um den Mantel herum erstreckt. Dadurch, dass der Abreissring im Bereich der Verbindungsstellen endet, wird eine optimale Kraftübertragung vom Abreissring auf den Mantel der Verschlusskappe erreicht. Vorteilhaft ist jedoch auch ein als in sich geschlossener Ring ausgebildeter Abreissring, der an einer oder auch mehreren Verbindungsstellen mit dem Mantel verbunden ist. Mit einem in sich geschlossenen Abreissring wird vor allem auch die Gefahr vermindert, dass sich mehrere Behälter mit ihren Verschlusskappen ineinander verhaken.

Vorzugsweise weist der auf der Innenseite des Mantels verlaufende Rückhaltewulst zwei oder mehr vertikale Unterbrechungen auf. Der Rückhaltewulst ist so in mehrere Abschnitte aufgeteilt, was der Verschlusskappe eine zusätzliche Flexibilität verleiht. Dies ist vor allem beim Oeffnungsvorgang von Vorteil. Bevorzugt werden zwei dieser Unterbrechungen so angeordnet, dass die vertikalen Sollreisslinien den Rückhaltewulst im Bereich der Unterbrechungen kreuzen. Wird beim Oeffnen des Verschlusses der Mantel im zwischen den Sollreisslinien liegenden Bereich aufgerissen, wird ein Mantelsegment nach oben geklappt, welches einen Abschnitt des Rückhaltewulstes trägt. Dieser Abschnitt ist so nicht mehr im Eingriff mit den Rückhalteelmenten des Behälters, wodurch für das Oeffnen des Verschlusses ein deutlich geringerer Kraftaufwand notwendig ist.

Die vertikalen Sollreisslinien können sowohl auf der Innenwie auch auf der Aussenseite des Mantels angebracht sein. Dabei sind die Sollreisslinien vorzugsweise als Materialschwächungen des Mantels ausgebildet.

In einer weiteren Ausführungsform ist im Mantel oberhalb der Sollreisslinien ein horizontales Scharnier angeordnet, das zwischen den benachbart zu der oder den Verbindungsstellen angeordneten Sollreisslinien verläuft. Dadurch wird das Hochklappen des Mantelbereichs zwischen den Sollreisslinien, der vorzugsweise einen Abschnitt des Rückhaltewulstes enthält, erleichtert. Das Scharnier kann in der Form einer Materialschwächung ausgebildet sein. Dabei muss der Mantel im Bereich des Scharniers dicker ausgebildet sein als im Bereich der Sollreisslinien, damit beim Oeffnen nicht das gesamte Mantelsegment aus dem Mantel herausgerissen wird.

Eine Verschlusskappe mit optimalen Eigenschaften ergibt sich dadurch, dass die vorangehenden Ausführungsbeispiele zusätzlich mit Dichtelementen im Bereich des Verschlussbodens und/oder am Mantel versehen sind. Als Dichtelemente eignen sich konzentrisch zum Mantel verlaufende Dichtlippen, die auf der inneren oder äusseren Oberfläche der Behältermündung anliegen.

Die Erfindung ist im folgenden in Ausführungsbeispielen und anhand der Zeichnungen näher erläutert. Es zeigen:
- Figur 1: eine Seitenansicht einer erfindungsgemässen Verschlusskappe mit Teil-Schnitt,
- Figur 2: eine Ansicht eines Mantelabschnittes vom Inneren der Verschlusskappe her gesehen in vergrössertem Massstab,
- Figur 3: eine Verschlusskappe von unten,
- Figur 4: eine schematische Darstellung einer Verschlusskappe während des Oeffnungsvorgangs,
- Figur 5 bis 7: Unteransichten von abgewandelten Ausführungsbeispielen der Erfindung,
- Figur 8 und 9: einen Querschnitt eines Verschlusskappenabschnittes im Bereich der Verbindungsstellen.

Gemäss Figur 1 weist eine Verschlusskappe einen kreisscheibenförmigen Verschlussboden 2 und einen am Rand des Verschlussbodens 2 angebrachten, zylindrischen Mantel 3 auf. Der Mantel 3 verfügt in einem Befestigungsbereich 4 über Mittel zum Befestigen der Verschlusskappe 1 auf einer Behältermündung. Als Befestigungsmittel dient ein Rückhaltewulst 5, der auf der Innenseite des Mantels, radial nach innen gerichtet und kreisförmig auf dem Mantel 3 verläuft. Der Rückhaltewulst 5 weist auf seiner radial am weitesten innen liegenden Oberfläche einen Rückhaltebereich 13 auf, der mit den Rückhalteelementen der Behältermündung in Eingriff gelangt.

Ein Abreissring 7 ist an zwei Verbindungsstellen 8 mit dem vom Verschlussboden 2 abgewandten Randbereich 10 des Mantels 3 verbunden. Der Abreissring 7 ist nicht ganz in sich geschlossen und verläuft um den Mantel herum, konzentrisch zu diesem und überstreicht so einen Kreissektor von vorzugsweise mindestens 270 Grad. Dies bedingt, dass die beiden Verbindungsstellen 8 auf dem Mantel 3 benachbart zueinander angeordnet sind. Im Mantel 3 sind ausserdem Sollreisslinien 9 vorgesehen, welche sich vom Randabschnitt 10 des Mantels 3 etwa vertikal hin gegen den Verschlussboden 2 und über den Rückhaltebereich 13 des Rückhaltewulstes 5 hinaus erstrecken. Die Sollreisslinien 9 sind benachbart zu den Verbindungsstellen 8 angeordnet, damit die beim Oeffnen der Verschlusskappe 1 vom Abreissring 7 ausgehende Kraft auf optimale Weise auf den Mantel 3 im Bereich der Sollreisslinien 9 übertragen wird. Zum Oeffnen der Verschlusskappe 1 wird der Abreissring 7 nach oben gezogen und derart um die Verbindungsstellen 8 herum gedreht, dass der Mantel 3 nicht mehr vom Abreissring 7 umschlossen wird. Durch Ausüben eines Zuges am Abreissring 7 werden die beiden Sollreisslinien 9 zerstört und ein Bereich des Mantels 3 wird freigegeben. Die Verschlusskappe 1 ist nun nicht mehr mit der Gesamtheit des Rückhaltewulstes 5 mit den Rückhalteelementen im Bereich der Behältermündung in Eingriff und kann so einfach entfernt werden.

Aus Figur 2 ist ersichtlich, wie der Mantel 3 der Verschlusskappe 1 eines besonderen Ausführungsbeispiels im Bereich der beiden Verbindungsstellen 8 aufgebaut ist. Der Abreissring 7 und die beiden Verbindungsstellen 8 liegen auf der Aussenseite des Mantels und sind in Figur 2 angedeutet. Die beiden Verbindungsstellen 8 liegen im Bereich zwischen den äusseren Begrenzungslinien der beiden Sollreisslinien 9. Um die Kraftübertragung von dem Abreissring 7 auf die Sollreisslinien 9 zu optimieren, können die Verbindungsstellen 8 sich über die inneren Begrenzungslinien der Sollreisslinien 9 hinaus in den Bereich der Sollreisslinien 9 erstrecken. Obwohl nur in Fig. 2 dargestellt, ist eine solche Anordnung auch für alle anderen Ausführungsbeispiele vorteilhaft.

Der Rückhaltewulst 5 ist in diesem Ausführungsbeispiel durch Unterbrechungen 14 unterteilt, wodurch sich einzelne Abschnitte des Rückhaltewulstes 5 ergeben. Ein Abschnitt liegt in dem Bereich des Mantels, der durch die beiden Sollreisslinien 9 begrenzt wird. Die beiden Sollreisslinien 9 beginnen am Randbereich 10 des Mantels 3 und erstrecken sich vertikal gegen oben und bis über den Rückhaltebereich 13 des Rückhaltewulstes 5 hinaus. Um die Flexibilität des durch die beiden vertikalen Sollreisslinien gebildeten Bereichs zu erhöhen, ist am Ende der Sollreisslinien 9 im Mantel 3 ein horizontal verlaufendes Scharnier 15 vorgesehen. Das Scharnier 15 ist als leichte Materialschwächung im Mantel 3 ausgebildet. Beim Oeffnen des Verschlusses wird der von den beiden vertikalen Sollreisslinien 9 begrenzte Bereich aus dem Mantel 3 herausgebrochen und lässt sich leicht um das Scharnier 15 herum aufklappen, wie in Figur 4 gezeigt.

Figur 3 zeigt eine Ansicht eines Ausführungsbeispiels einer Verschlusskappe 1, bei welcher der Abreissring 7 zusätzlich zu den festen Verbindungen an den Verbindungsstellen 8 durch Sollbruchstege 11 mit dem Mantel 3 in dessen Randbereich 10 verbunden ist. Am Verschlussboden 2 ist ein konzentrisch zum Mantel 3 verlaufendes Dichtelement in Form einer Dichtlippe 6 angeordnet. Die vertikalen Sollreisslinien sind als Materialverdünnung auf der Innenseite des Mantels 3 ausgebildet. Durch die beiden Pfeile F ist angedeutet, wo die Kraft auf den Mantel 3 wirkt, wenn die Verschlusskappe 1 durch Ziehen des Abreissrings 7 geöffnet wird.

Figur 4 zeigt, wie eine Verschlusskappe 1 durch Ziehen des Abreissrings 7 in Richtung K geöffnet wird. Dabei wird der Abreissring 7 im Bereich der Verbindungsstellen 8 leicht gekrümmt und der Teil des Mantels 3, der zwischen zwei vertikalen Sollreisslinien 9 liegt, herausgeklappt. Das Scharnier 15, das zwischen den beiden vertikalen Sollreisslinien 9 angebracht ist und horizontal auf dem Mantel verläuft, erleichtert das Umbiegen des aus dem Mantel 3 herausgerissenen Bereichs. Die Sollreisslinien 9 verlaufen so weit in Richtung Verschlussboden, dass ein Abschnitt des Rückhaltewulstes 5 oder zumindest des Rückhaltebereichs 13 in dem aus dem Mantel 3 herausgeklappten Bereich enthalten ist.

Figur 5 zeigt ein weiteres Ausführungsbeispiel einer Verschlusskappe, bei welchem der Abreissring 3 einen in sich geschlossenen Ring bildet. Der Ring ist an einer einzigen Verbindungsstelle 8 mit dem Randbereich 10 des Mantels 3 verbunden. Die beiden vertikalen Sollreisslinien 9 sind angrenzend zu der Verbindungsstelle 8 angeordnet und als Verdünnung des Mantels 3 auf dessen Innenseite ausgebildet. Der Rückhaltewulst 5 ist durch Unterbrechungen 14 in mehrere Abschnitte geteilt.

Figur 6 zeigt eine Verschlusskappe, die sich insofern von dem in Figur 5 gezeigten Ausführungsbeispiel unterscheidet, als der in sich geschlossene Abreissring 7 durch zwei Verbindungsstellen 8 mit dem Randbereich 10 des Mantels 3 verbunden ist.

Figur 7 zeigt ein Ausführungsbeispiel, bei dem die vertikalen Sollreisslinien 9 als Verdünnung des Mantels 3 auf dessen Aussenseite ausgebildet sind, und bei dem der Rückhaltewulst 5 gleichmässig verläuft. Die beiden Pfeile F zeigen an, wie die Kraft, die beim Aufreissen der Verschlusskappe 1 vom Abreissring 7 auf den Mantel 3 ausgeübt wird, im Bereich der Sollreisslinien 9 angreift.

Figur 8 und 9 zeigen Möglichkeiten, wie die Verbindungsstellen 8 ausgestaltet sein können. Figur 8 zeigt Verbindungsstellen 8, die sich vom Randbereich 10 des Mantels 3 nach unten erstrecken. Der Abreissring 7 ist dadurch etwas unterhalb des Mantels 3 angeordnet. Auf der Innenseite des Mantels 3 ist der Rückhaltebereich 13 des Rückhaltewulstes 5 gezeigt.

Der Abreissring 7 kann aber auch mit Verbindungsstellen 8 mit dem Mantel 3 verbunden werden, die sich horizontal und radial nach aussen vom Randbereich 10 des Mantels 3 erstrecken. Die untere Kante des Abreissrings 7 liegt beim Ausführungsbeispiel gemäss Figur 9 dadurch in derselben Ebene wie der Randbereich 10 des Mantels 3. Aus Figuren 8 und 9 ist auch ersichtlich, dass die axiale Ausdehnung des Abreissrings 7 im Vergleich zu der axialen Ausdehnung des Mantels 3 klein gewählt werden muss. Je kleiner die Ausdehnung des Abreissrings 7 ist, umso besser kann die am Abreissring 7 angewandet Kraft auf die vertikalen Sollreisslinien 9 übertragen werden.

## Patentansprüche

1. Verschlusskappe aus Kunststoff für einen Behälter, insbesondere für eine Flasche mit radial vorstehenden Rückhalteelementen zum Befestigen der Verschlusskappe, wobei die Verschlusskappe einen Verschlussboden (2) und einen mit diesem verbundenen zylindrischen Mantel (3) sowie einen Abreissring (7) aufweist, wobei der Mantel (3) mit seinem vom Verschlussboden (2) abgewandten Randbereich (10) auf die Behälteröffnung aufsetzbar ist und einen etwa ringförmigen Befestigungsbereich (4) mit wenigstens einem, wulstartig und radial nach innen gerichteten Rückhaltewulst (5) aufweist, dessen Rückhaltebereich (13) den freien Innendurchmesser der Verschlusskappe (1) bestimmt, wobei weiterhin wenigstens zwei etwa vertikale Sollreisslinien (9) im Mantel vorgesehen sind, und wobei der Abreissring (7) wenigstens teilweise und etwa konzentrisch um den Mantel (3) verläuft und an wenigstens einer Verbindungsstelle (8) fest mit dem Mantel (3) verbunden ist, wobei der Abreissring (7) am Randbereich (10) des Mantels (3) angreift, wobei die vertikalen Sollreisslinien (9) vom Randbereich (10) des Mantels (3) etwa vertikal in Richtung auf den Kappenboden (2) verlaufen und in einem Bereich zwischen dem Rückhaltebereich (13) und dem Verschlussboden (2) enden und wobei der Rückhaltewulst mehr als zwei Unterbrechungen (14) aufweist, von welchen zwei so angeordnet sind, dass sie die Sollreisslinien kreuzen, dadurch gekennzeichnet, daß die vertikalen Sollreisslinien (9) benachbart zu den Verbindungsstellen (8) liegen.

2. Verschlusskappe nach Anspruch 1, dadurch gekennzeichnet, dass der Abreissring (7) an zwei Verbindungsstellen (8) fest mit dem Mantel (3) verbunden ist.

3. Verschlusskappe nach Anspruch 1 und 2, dadurch gekennzeichnet, dass der Abreissring (7) mit wenigstens einem Sollbruchsteg (11) mit dem Randbereich (10) des Mantels (3) verbunden ist.

4. Verschlusskappe nach einem der Ansprüche 1 bis 3, dadurch gekennzeichnet, dass der Abreissring (7) als in sich geschlossener Ring ausgebildet ist.

5. Verschlusskappe nach Anspruch 2 oder 3, dadurch gekennzeichnet, dass sich der Abreissring (7) in einem Sektor von mindestens 270 Grad von der einen zur anderen Verbindungsstelle (8) erstreckt.

6. Verschlusskappe nach einem der Ansprüche 1 bis 5, dadurch gekennzeichnet, dass die vertikalen Sollreisslinien (9) auf der Innenseite des Mantels (3) angebracht sind.

7. Verschlusskappe nach einem der Ansprüche 1 bis 6, dadurch gekennzeichnet, dass die vertikalen Sollreisslinien (9) auf der Aussenseite des Mantels (3) angebracht sind.

8. Verschlusskappe nach einem der Ansprüche 1 bis 7, dadurch gekennzeichnet, dass die vertikalen Sollreisslinien (9) als Materialschwächung des Mantels (3) ausgebildet sind.

9. Verschlusskappe nach einem der Ansprüche 1 bis 8, dadurch gekennzeichnet, dass in dem Mantel (3) ein horizontales Scharnier (15) in der Form einer Verdünnung des Mantels (3) angebracht ist, welches sich zwischen den dem Verschlussboden (2) zugewandten Enden zweier Sollreisslinien (11) erstreckt.

10. Verschlusskappe nach einem der Ansprüche 1 bis 9, dadurch gekennzeichnet, dass am Verschlussboden (2) und/oder am Mantel (3) wenigstens eine konzentrisch zum Mantel (3) verlaufende Dichtlippe (6) angebracht ist.

## Claims

1. A closure cap of plastics material for a container, in particular for a bottle, with radially projecting retaining elements for securing the closure cap, wherein the closure cap has a closure end portion (2) and a cylindrical peripheral portion (3) connected thereto and a tear-off ring (7), wherein the peripheral portion (3) can be fitted with its edge region (10) remote from the closure end portion (2) on to the container opening and has a substantially annular securing region (4) with at least one retaining bead (5) which is directed bead-like and radially inwardly and the retaining region (13) of which determines the free inside diameter of the closure cap (1), wherein there are further provided at least two substantially vertical desired-tear lines (9) in the peripheral portion and wherein the tear-off ring (7) extends at least partially and substantially concentrically around the peripheral portion (3) and is fixedly connected to the peripheral portion (3) at at least one connecting location (8). wherein the tear-off ring (7) engages the edge region (10) of the peripheral portion (3), wherein the vertical desired-tear lines (9) extend from the edge region (10) of the peripheral portion (3) substantially vertically in a direction towards the cap end portion (2) and terminate in a region between the retaining region (13) and the closure end portion (2) and wherein the retaining bead has more than two interruptions (14) of which two are so arranged that they cross the desired-tear lines, characterised in that the vertical desired-tear lines (9) are disposed adjacent to the connecting locations (8).

2. A closure cap according to claim 1 characterised in that the tear-off ring (7) is fixedly connected to the peripheral portion (3) at two connecting locations (8).

3. A closure cap according to claim 1 and claim 2 characterised in that the tear-off ring (7) is connected to the edge region (10) of the peripheral portion (3) with at least one desired-rupture leg (11).

4. A closure cap according to one of claims 1 to 3 characterised in that the tear-off ring (7) is in the form of a ring which is closed in itself.

5. A closure cap according to claim 2 or claim 3 characterised in that the tear-off ring (7) extends over a sector of at least 270° from one connecting location (8) to the other.

6. A closure cap according to one of claims 1 to 5 characterised in that the vertical desired-tear lines (9) are disposed on the inward side of the peripheral portion (3).

7. A closure cap according to one of claims 1 to 6 characterised in that the vertical desired-tear lines (9) are disposed on the outward side of the peripheral portion (3).

8. A closure cap according to one of claims 1 to 7 characterised in that the vertical desired-tear lines (9) are in the form of a weakening of the material of the peripheral portion (3).

9. A closure cap according to one of claims 1 to 8 characterised in that provided in the peripheral portion (3) is a horizontal hinge (15) in the form of a reduction in the thickness of the peripheral portion (3), which extends between the ends, that are towards the closure end portion (2), of two desired-tear lines (11).

10. A closure cap according to one of claims 1 to 9 characterised in that at least one sealing lip (6) extending concentrically with respect to the peripheral portion (3) is disposed on the closure end portion (2) and/or on the peripheral portion (3).

## Revendications

1. Couvercle en matière plastique pour un récipient, en particulier pour une bouteille pourvue d'éléments de retenue saillant radialement et destinés à la fixation du couvercle, ledit couvercle comprenant un fond (2), une surface latérale cylindrique (3) reliée à celui-ci et une bague d'arrachement (7), étant précisé que la surface latérale (3) est apte à être posée avec sa zone de bordure (10) opposée au fond de couvercle (2) sur l'ouverture du récipient et comporte une zone de fixation (4) à peu près annulaire pourvue d'un renflement de retenue (5) qui est dirigé à la manière d'un renflement et radialement vers l'intérieur et dont la zone de retenue (13) définit le diamètre intérieur du couvercle (1), qu'il est également prévu dans la surface latérale au moins deux lignes de déchirement (9) à peu près verticales, que la bague d'arrachement (7) entoure au moins partiellement et de manière à peu près concentrique la surface latérale (3) et est reliée fermement à celle-ci au niveau d'au moins un point de liaison (8), qu'elle agit sur la zone de bordure (10) de la surface latérale (3), que les lignes de déchirement verticales (9) s'étendent à peu près à la verticale en direction du fond de couvercle (2), à partir de la zone de bordure (10) de la surface latérale (3), et aboutissent dans une zone située entre la zone de retenue (13) et le fond de couvercle (2), et enfin que le renflement de retenue présente plus de deux interruptions (14) dont deux sont disposées de manière à croiser les lignes de déchirement, caractérisé en ce que les lignes de déchirement verticales (9) sont voisines des points de liaison (8).

2. Couvercle selon la revendication 1, caractérisé en ce que la bague d'arrachement (7) est reliée fermement à la surface latérale (3) au niveau de deux points de liaison (8).

3. Couvercle selon les revendications 1 et 2, caractérisé en ce que la bague d'arrachement (7) est reliée à la zone de bordure (10) de la surface latérale (3) par au moins une patte de rupture (11).

4. Couvercle selon l'une des revendications 1 à 3, caractérisé en ce que la bague d'arrachement (7) est conçue comme une bague fermée.

5. Couvercle selon la revendication 2 ou 3, caractérisé en ce que la bague d'arrachement (7) s'étend d'un point de liaison (8) à l'autre dans un secteur d'au moins 270°.

6. Couvercle selon l'une des revendications 1 à 5, caractérisé en ce que les lignes de déchirement verticales (9) sont prévues sur le côté intérieur de la surface latérale (3).

7. Couvercle selon l'une des revendications 1 à 6, caractérisé en ce que les lignes de déchirement verticales (9) sont prévues sur le côté extérieur de la surface latérale (3).

8. Couvercle selon l'une des revendications 1 à 7, caractérisé en ce que les lignes de déchirement verticales (9) sont conçues comme un amincissement de matière de la surface latérale (3).

9. Couvercle selon l'une des revendications 1 à 8, caractérisé en ce qu'il est prévu dans la surface latérale (3) une charnière horizontale (15) en forme d'amincissement de ladite surface latérale (3), qui s'étend entre les extrémités de deux lignes de déchirement (11) qui sont tournées vers le fond de couvercle (2).

10. Couvercle selon l'une des revendications 1 à 9, caractérisé en ce qu'il est prévu sur le fond de couvercle (2) et/ou sur la surface latérale (3) au moins une lèvre d'étanchéité (6) concentrique par rapport à la surface latérale (3).
